# EUROPÄISCHE PATENTSCHRIFT

(11) **EP 3 237 320 B1**
(45) Veröffentlichungstag und Bekanntmachung des Hinweises auf die Patenterteilung: **01.05.2019**
(21) Anmeldenummer: 15808541.5
(22) Anmeldetag: 09.12.2015
(51) Int. Cl.: B66C 23/26, B66C 23/90, B66C 15/06, B66C 23/76

(54) **VERFAHREN ZUR ÜBERWACHUNG DER KRANSICHERHEIT SOWIE EIN SYSTEM ZUR ÜBERWACHUNG DER KRANSICHERHEIT**
METHOD FOR MONITORING CRANE SAFETY AND SYSTEM FOR MONITORING CRANE SAFETY
PROCÉDÉ DE SURVEILLANCE DE LA SÉCURITÉ D'UNE GRUE ET SYSTÈME DE SURVEILLANCE DE LA SÉCURITÉ D'UNE GRUE

(30) Priorität: 23.12.2014 DE 102014019465
(43) Veröffentlichungstag der Anmeldung: 01.11.2017
(73) Patentinhaber: Liebherr-Werk Biberach GmbH, 88400 Biberach an der Riß (DE)
(72) Erfinder: KRUPINSKI, Jacek, 54292 Trier (DE)
(74) Vertreter: Laufhütte, Dieter
(86) Internationale Anmeldenummer: PCT/EP2015/002495
(87) Internationale Veröffentlichungsnummer: WO 2016/102050

(56) Entgegenhaltungen:
- EP-A1- 1 491 486
- DE-A1- 2 839 419
- JP-A- 2008 189 401
- US-A1- 2003 127 409

## Beschreibung

Die vorliegende Anmeldung betrifft ein Verfahren zur Überwachung der Kransicherheit insbesondere eines Turmdrehkrans sowie ein System zur Neigungsüberwachung eines Kranes, gemäß den Ansprüchen 1 und 14.

Turmdrehkrane werden sehr oft auf- und abgebaut. Dabei müssen die erforderlichen Vorkehrungen getroffen werden, so dass ein angemessenes Sicherheitsniveau sichergestellt ist, insbesondere soll die notwendige Standsicherheit des Kranes gewährleistet werden. Die US20030127409 offenbart ein Verfahren und eine Vorrichtung zur Steuerung/Überwachung des gesicherten Aufklappens und Zusammenklappens eines Turmdrehkrans, wobei ein Ensemble von Sensoren dient dazu, das Eintreffen der Mastelemente und/oder der Auslegerelemente des Krans in Zwischenstellungen und in der Endstellung zu erfassen, wobei diese Sensoren mit einer Ablaufsteuerung-Einheit der Hydraulikzylinder oder anderer Betätigungsvorrichtungen verbunden sind.

Die Überwachung der Standsicherheit eines Kranes erfolgt derzeit in bekannter Weise durch Messung von sekundären Werten an dem Kran. Dabei wird ein Moment als Folge der Belastung des Kranes durch ein Lastmoment überwacht. Alle anderen Einflüsse werden nicht berücksichtigt. Diese Einflüsse sind beispielsweise Fehler bei dem Aufbau des Kranes, wenn er z.B. falsch nivelliert ist, Setzungen des Unterbaus, Toleranzen beim Aufbau des Turmes, Wind, usw..

Um die Neigung des Krans zu ermitteln, ist es wie in Erdbewegungsmaschinen oder in Mobilkranen üblich, Neigungssensoren zu verwenden, die sehr robust und genau sind und die dazu dienen, entweder die Stabilität der Maschine zu überwachen oder die Qualität der zu verrichtenden Arbeit zu verbessern. Jedoch wird dabei die Position des Oberkrans zum Turmsystem und zum Unterbau überhaupt nicht berücksichtigt.

Es ist üblich, quadratische Turmsysteme zu verwenden. Die Standsicherheit ist dabei nur in einzelnen Punkten identisch. In bekannter Weise wird eine Vorrichtung zur kontinuierlichen Bestimmung der Standsicherheit mit vier voneinander beabstandeten Beobachtungspunkten bereitgestellt, welche Einrichtungen zur Erfassung von für die Standsicherheit maßgeblichen Werten aufweist. Diese Einrichtungen leiten die erfassten Werte an eine Vergleichseinrichtung zum Vergleich mit zuvor festgelegten zulässigen Maximalwerten oder schalten direkt ab. Beim Überschreiten eines vorgegebenen festgelegten Wertes an einem Beobachtungspunkt wird ein Überwachungssignal ausgegeben, welches anzeigt, dass die Standsicherheit nicht mehr gegeben ist. Bei der Drehung des Kranes verändert sich die Standsicherheit.

Die aktuell verwendeten Systeme berücksichtigen somit nur eine definierte und maximale Standsicherheit, ohne Rücksicht auf die Position des Oberkrans. Des Weiteren sind heutzutage Situationen beim Aufbau des Kranes von der Überwachung ausgeschlossen, was beim Aufbau verheerende Folgen haben könnte. Die Überwachung der Standsicherheit beginnt bei den bekannten Systemen erst nachdem der Kran aufgebaut ist. Auch beim Einsatz entstehen Situationen, die aktuell nicht erfasst werden, z.B. Setzungen im Unterbau oder Beschädigungen.

Aufgabe der vorliegenden Erfindung ist es daher, ein Verfahren zur Überwachung der Kransicherheit sowie ein System zur Neigungsüberwachung eines Kranes, insbesondere eines Turmdrehkranes, bereitzustellen, so dass die Stabilität des Kranes während des Auf- bzw. Abbaus des Kranes sowie während des gesamten Betriebs gewährleistet ist und die Qualität der verrichteten Arbeit wesentlich verbessert wird.

Das erfindungsgemäße Verfahren zur Überwachung der Sicherheit eines Kranes, insbesondere eines Turmdrehkrans mit einer Drehbühne, welcher eine Sensorik und eine Kransteuerung aufweist, weist in an sich bekannter Weise weiterhin wenigstens einen Neigungssensor auf. Erfindungsgemäß wird der wenigstens eine Neigungssensor an der Drehbühne des Turmdrehkrans angebracht und eingebaut, wobei die Überwachung der Sicherheit noch und zumindest während des Auf- bzw. Abbaus des Turmdrehkranes beginnt. Dabei weist der zumindest eine Neigungssensor eine genaue Auflösung auf und kann eine eigenständige Überwachung des Kranes übernehmen.

Es ist aber auch möglich, den Neigungssensor als Ergänzung von vorhandenen Sicherheitseinrichtungen einzusetzen, um die Genauigkeit der Überwachung und damit die Sicherheit zu erhöhen. Durch die erfindungsgemäße Neigungsüberwachung des Kranes noch während des Aufbaus, kann im Falle einer unzulässigen Neigung der Drehbühne während des Aufbaus des Kranes, der Turmaufbau sofort korrigiert werden.

Vorzugsweise wird über den wenigstens einen Neigungssensor die Position der Drehbühne ermittelt. Die empfangenen Messwerte werden dann zur Auswertung an die Kransteuerung übermittelt, wobei beim Überschreiten eines Grenzwertes, eine Maßnahme ausgelöst wird. Dies kann ein akustisches und/oder bildliches Signal sein, so dass der Monteur über die Überschreitung des Grenzwertes sofort informiert wird. Daraufhin kann der Aufbau automatisch ober aber auch manuell abgebrochen werden.

Der Aufbau eines Turmdrehkranes beginnt in bekannter Weise mit der Montage des Unterbaus und des Turms. Daraufhin wird die Drehbühne mit dem eingebauten wenigstens einen Neigungssensor aufgesetzt. Die Überwachung nach dem erfindungsgemäßen Verfahren beginnt nach dem Aufsetzen der Drehbühne, die bereits mit dem wenigstens einen Neigungssensor versehen ist. Der wenigstens eine Neigungssensor wird dabei an einer geeigneten Stelle der Drehbühne angebracht, so dass er die Position der Drehbühne zeigt. Über die von dem wenigstens einen Neigungssensor ermittelten Werte wird die Neigung der Drehbühne mit der für den jeweiligen Aufbau vorgesehenen Neigung verglichen, wobei bei einer Überschreitung der zulässigen Neigung ein Warnsignal ausgegeben wird. Die erfassten Daten werden dann protokoliert. Die Kransteuerung weist dabei eine Speichereinheit auf, in der die erfassten Werte gespeichert werden.

Vorzugsweise kann eine Korrektur der durch den wenigstens einen Neigungssensor ermittelten Daten in Verbindung mit den über einen Windmesser ermittelten Werten vorgenommen werden, so dass eine Freigabe für weitere Montageschritte gegeben wird.

In einem weiteren Schritt wird der Gegenausleger montiert, wobei der Gegenausleger und die Hubwinde ein Moment erzeugen, aus dem in der Folge in Abhängigkeit von der Höhe des Turms eine Neigung resultiert. Diese Neigung kann dann mit dem wenigstens einen Neigungssensor ermittelt und mit in der Kransteuerung gespeicherten Daten verglichen werden.

Als besonders bevorzugt wird es angesehen, wenn zusätzlich zu dem wenigstens einen Neigungssensor ein Drehwinkelsensor eingesetzt wird, um die positionsabhängige Neigung des Turmes zu ermitteln und zwar über Eck oder senkrecht zur Wand. Eine 360° Drehung kann das Neigungsbild - auch in Verbindung mit der Windmessung - vollständig abbilden. Daraufhin erfolgt die Freigabe für weitere Montageschritte, insbesondere für das Auflegen des notwendigen Montagegegenballastes.

Die Neigung, insbesondere der Neigungswinkel, wird nach der Montage des Gegenballastes ermittelt und mit den gespeicherten, vorgegebenen Werten verglichen. Eine zulässige, aber auch notwendige Neigung bestätigt, dass der Gegenballast zu der montierten Auslegerlänge passt.

Vorzugsweise wird die Neigung nach der Montage des Auslegers nochmals notiert, um einen Zwischenschritt zu protokollieren.

Die erfindungsgemäße Überwachung mit dem wenigstens einen Neigungssensor erfolgt vorzugsweise nicht nur beim Aufbau sondern auch beim Abbau des Auslegers und/oder Gegenauslegers. Wird dabei die horizontale Kraft größer als zulässig, steigt die Neigung und bei einer Überschreitung von zulässigen Neigungswerten wird erfindungsgemäß ein Warnsignal ausgegeben.

Eine Korrektur der durch den wenigstens einen Neigungssensor ermittelten Daten kann in Verbindung mit über einen vorgesehenen Windmesser ermittelten Werten vorgenommen werden, so dass eine Freigabe für weitere Montageschritte erfolgen kann.

Es wird als besonders bevorzugt angesehen, wenn die in der Kransteuerung aufgezeichneten Neigungen in Form einer Lastkurve mit aktuellen Lastmomenten verglichen werden. Dabei werden eventuelle Abweichungen protokolliert und ausgewertet.

Vorzugsweise wird der Neigungswinkel in Abhängigkeit von Lastmoment /Standmoment und Drehwinkel des Kranes nach dem Aufbau während des Betriebs ständig überwacht, wobei Abweichungen von zulässigen abgespeicherten Werten angezeigt werden. Dabei kann auf die Überwachung der Windeinwirkung verzichtet werden. Die Windeinwirkung kann die Neigung entsprechend der Windgeschwindigkeit verändern. Dabei müssen auch nicht vorgesehene Einflüsse, wie Eisschicht, Werbeschilder usw. automatisch berücksichtigt. Sollten diese Abweichungen die zulässigen Grenzwerte überschreiten, wird ein Warnsignal ausgegeben und gegebenenfalls der Betrieb abgebrochen.

Bei einer erfindungsgemäßen Überwachung, die auch eine Fernüberwachung sein kann, und zwar im Betrieb oder außer Betrieb, kann sehr schnell festgestellt werden, ob der Kranunterbau richtig aufgebaut ist. Es kann mit dem erfindungsgemäßen Verfahren auch eine genaue Überwachung von Sonderhüben erfolgen.

Die oben genannte Aufgabe wird erfindungsgemäß auch durch ein System zur Überwachung der Kransicherheit eines Kranes, insbesondere eines Turmdrehkranes mit einer Drehbühne, mit den Merkmalen des Anspruchs 14 gelöst. Das erfindungsgemäße System weist eine Sensorik und eine Kransteuerung auf, wobei wenigstens ein an einer Drehbühne angebrachter Neigungssensor zur Überwachung der Sicherheit während zumindest des Auf- bzw. Abbaus des Turmdrehkranes und auch während des Betriebs des aufgebauten Kranes vorgesehen ist.

Das erfindungsgemäße Verfahren sowie das erfindungsgemäße System können eine weitere Verwendung bei der Überwachung des sogenannten Klettervorgangs finden. Die maximale zulässige Abweichung für jedes Turmsystem kann dabei erreicht und im Überwachungssystem gespeichert werden. Nach der Vorgabe des jeweiligen Systems kann auch ein Ausgleich stattfinden. Dabei kann als besonders vorteilhaft die Tatsache angesehen werden, dass bei der Neigungsüberwachung alle äußere Einflüsse, wie Wind, Summe von Toleranzen am Turm, Zusatzbelastungen beispielsweise durch Seilmenge, usw. berücksichtigt werden.

Als eine zusätzliche Möglichkeit für den bereits eingebauten Neigungssensor kann auch die Nivellierung eines unten drehenden Turmkranes angesehen werden.

Weitere Merkmale, Einzelheiten und Vorteile der Erfindung werden anhand von in den Zeichnungen dargestellten Ausführungsbeispielen näher erläutert. Es zeigen:
- Fig. 1: eine vereinfachte schematische Seitenansicht eines Turmdrehkrans gemäß einer ersten Ausführungsform der Erfindung mit einem schematisch dargestellten Neigungssensor zur Durchführung des erfindungsgemäßen Verfahrens,
- Fig. 2-3: eine vereinfachte schematische Seitenansicht eines Turmdrehkranes mit Unterbau und Turm,
- Fig. 4: eine vereinfachte schematische Seitenansicht des Turmdrehkranes mit dem montierten Gegenausleger,
- Fig. 5: eine vereinfachte schematische Seitenansicht des Turmdrehkrans mit Montagegegenballast,
- Fig. 6: eine vereinfachte schematische Seitenansicht des Turmdrehkrans mit montiertem Ausleger,
- Fig. 7-9: eine vereinfachte schematische Seitenansicht des Turmdrehkrans mit vervollständigtem Gegenballast und montierter Laufkatze am Turm sowie an der Auslegerspitze,
- Fig. 10: eine graphische Darstellung der bei der Neigungsüberwachung erstellten Winkelkurve und
- Fig. 11 a-c: eine vereinfachte schematische Seitenansicht eines Turmdrehkrans gemäß einer zweiten Ausführungsform der Erfindung .

Figur 1 zeigt eine vereinfachte schematische Seitenansicht eines Turmdrehkrans 10 (hier als unten drehender Turmdrehkran) mit einem Unterbau 12 sowie einem Drehturm 14, welcher eine Drehbühne 16 aufweist. Weiterhin weist der Kran 10 einen Turm 18 sowie einen an dem Turm 18 befestigten Ausleger 20 auf. An dem Ausleger 20 befindet sich eine nicht näher dargestellte Laufkatze mit einem Lasthaken, an dem die Last 22 hängt. Die Laufkatze gleitet in einer horizontalen Richtung, die durch einen Pfeil 24 dargestellt ist, entlang dem Ausleger 20. Des Weiteren weist der Kran 10 einen Gegenausleger 26 auf.

Das erfindungsgemäße System zur Überwachung der Standsicherheit des Turmdrehkrans 10 weist eine Sensorik und eine hier nicht näher dargestellte Kransteuerung auf. An der Drehbühne 16 ist ein Neigungssensor 28 mit einer sehr genauen Auflösung derart eingebaut, dass die Position der Drehbühne 16 leicht ermittelt werden kann.

Die eigentliche Überwachung beginnt erfindungsgemäß noch beim Aufbau des Kranes 10, wobei in an sich bekannterweise zuerst der Unterbau 12 und der Mast oder der Turm 18 montiert wird und erst danach die Drehbühne 16 mit dem bereits eingebauten Neigungssensor 28 aufgesetzt wird. Der Neigungssensor 28 zeigt die Position der Drehbühne 16. Ist die Neigung der Drehbühne größer als die für die Turmhöhe vorgesehene, wird der Monteur informiert und die empfangenen und ausgewerteten Daten werden dann protokoliert.

Die Figuren 2 und 3 zeigen eine vereinfachte schematische Ansicht eines Kranes 10 (hier als oben drehender Turmdrehkran) mit der Drehbühne 16 und dem Turm 18. Die Neigung der Drehbühne 16 wird anhand des Winkels a(x), wie in den Figuren 2 und 3 gezeigt, in Abhängigkeit von der Turmhöhe/Turmkombination, TH(x) über den Neigungssensor 28 ermittelt und mit in der Kransteuerung gespeicherten zulässigen Neigungswerten verglichen. Sollte die Neigung in den zulässigen Grenzen liegen, wird der Aufbau des Kranes fortgesetzt. Sollte aber die Neigung der Drehbühne größer als die für den jeweiligen Aufbau (Turmhöhe) vorgesehene sein, wird ein Warnsignal ausgegeben, so dass der Monteur sofort informiert und der weitere Aufbau des Kranes unterbrochen wird. Nach einer Korrektur wird dann der Aufbau fortgesetzt. Es können auch mehrere Neigungssensoren vorgesehen sein.

Fig. 4 zeigt die weiteren Montageschritte, nämlich das Montieren des Gegenauslegers 26. Der Gegenausleger 26 und die Hubwinde erzeugen hierbei ein Moment, aus dem in der Folge in Verbindung mit der Turmhöhe eine Neigung resultiert. Die Neigung wird mit dem Neigungssensor 28 ermittelt, wobei der Winkel α1(x) protokoliert wird. Sollte der Winkel α1(x) größer sein als einen zulässigen Winkel, wird ein Warnsignal ausgegeben. Dabei muss auch ein Drehwinkelsensor eingesetzt werden, um die positionsabhängige Neigung des Turmes zu ermitteln. Das Neigungsbild wird dann um 360° gedreht und in Verbindung mit der Windmessung vollständig abgebildet.

Wenn die zulässige Neigung nicht überschritten worden ist, erfolgt die Freigabe für das Auflegen des Montagegegenballastes 30, wie in der Figur 5 dargestellt. Dabei wird der Winkel α2(x) wieder in Abhängigkeit von der Turmhöhe/Turmkombination (x) ermittelt und mit den gespeicherten Werten verglichen.

Danach wird der Ausleger 20 montiert, wie in Fig. 6 gezeigt, und die Neigung anhand des Winkels α3(x) ermittelt. Dieser ist im Vergleich zu dem Winkel α2(x) zwar größer, jedoch eine zulässige, aber auch notwendige Neigung bestätigt, dass der Gegenballast zu der montierten Auslegerlänge passt. Die Neigung wird nochmals notiert, um einen Zwischenschritt zu protokollieren.

Fig. 7 zeigt die Laufkatze in der Montageposition. Der Gegenballast 30 wird dabei vervollständigt und der Winkel α4(x) ermittelt. Der Kran wird um 360° gedreht, um die Zulässigkeit der Neigungen für die festgelegte Konfiguration des Kranes zu bestätigen. Dies kann mit der Laufkatze 32 am Turm, wie in Fig. 8 gezeigt, und/oder mit der Laufkatze 32 an der Auslegerspitze 34, wie in Fig. 9 gezeigt, erfolgen. Dabei werden jeweils die Winkel α5(x) und α6(x) ermittelt und mit den zulässigen Winkeln verglichen.

Wie in Fig. 10 dargestellt, wird eine Winkelkurve erstellt, bei deren Kontrolle die Neigungen mit aktuellen Belastungen verglichen werden. Die eventuellen Abweichungen werden dann protokolliert. Für alle Funktionen ist dabei Ablauf ähnlich. Es wird der Neigungswinkel ermittelt und zwar in Abhängigkeit von der Position zum Turm und die Funktion "max. und min.", d.h. die Einstellung eines Interwalles als Grenze für die Warnungen bzw. Abschaltungen verwendet.

In den Figuren 11 a - c ist jeweils eine zweite Ausführungsform des erfindungsgemäßen Turmdrehkranes dargestellt. Gleiche Bezugszeichen haben die gleiche Bedeutung wie diejenigen in der zuvor diskutierten ersten Ausführungsform. Bei dieser Ausführungsform handelt es sich um einen oben drehenden Turmdrehkran 10, bei dem der Ausleger 20 am oberen Ende des Turmes 18 drehbar gelagert ist. Der Neigungssensor 28 ist nahe der Drehbühne 16 angeordnet.

In der hier dargestellten Ausführungsform kann die Neigung zusätzlich zu einem Neigungssensor 28 oder anstatt eines Neigungssensors 28 mit einem Paar von GPS Transpondern 40 und 41 verwirklicht werden. Während der GPS-Transponder 40 an der Spitze des Turms 18 angeordnet ist, ist der zweite GPS Transponder 41 am Unterbau oder Fuß bzw. unteren Teil des Kranes 10 angeordnet. Die Differenz der GPS Signale der beiden Transponder ermöglicht eine Bestimmung der Neigung aus der Ruhestellung, wie anhand der Figuren 11 a (Ruhestellung ohne Neigung), 11 b (Auslenkung in eine Richtung) und 11 c (Auslenkung in die andere Richtung) gezeigt.

## Patentansprüche

1. Verfahren zur Überwachung der Sicherheit eines Turmdrehkrans (10) mit einer Drehbühne (16), wobei der Kran (10) eine Sensorik und eine Kransteuerung aufweist und wobei weiterhin wenigstens ein Neigungssensor (28) vorgesehen ist,
**dadurch gekennzeichnet,**
**dass** der wenigstens eine Neigungssensor (28) an der Drehbühne (16) des Turmdrehkrans (10) angebracht und eingebaut wird und dass die Überwachung der Kransicherheit zumindest während des Auf- bzw. Abbaus des Turmdrehkranes (10) erfolgt und dass der Aufbau des Kranes (10) mit der Montage seines Unterbaus und des Turms (18) beginnt und die Drehbühne (16) mit dem eingebauten wenigstens einen Neigungssensor (28) daraufhin aufgesetzt wird, wobei die Überwachung nach dem Aufsetzen der Drehbühne (16) beginnt.

2. Verfahren nach Anspruch 1, **dadurch gekennzeichnet, dass** über den wenigstens einen Neigungssensor (28) die Position der Drehbühne (16) ermittelt und die empfangenen Messwerte zur Auswertung an die Kransteuerung übermittelt werden, wobei beim Überschreiten eines vorgegebenen Grenzwertes, eine Maßnahme ausgelöst wird.

3. Verfahren nach einem der vorhergehenden Ansprüche, **dadurch gekennzeichnet, dass** über die mittels des wenigstens einen Neigungssensors (28) ermittelten Werte die Neigung der Drehbühne (16) mit für den jeweiligen Aufbau vorgesehenen Neigungswerte verglichen werden, wobei bei einer Überschreitung einer zulässigen Neigung, insbesondere eines zulässigen Neigungswinkels, ein Warnsignal ausgegeben wird, wobei die ermittelten Daten protokoliert werden.

4. Verfahren nach einem der vorhergehenden Ansprüche, **dadurch gekennzeichnet, dass** eine Korrektur der durch den wenigstens einen Neigungssensor (28) ermittelten Daten in Verbindung mit über einen vorgesehenen Windmesser ermittelten Werten vorgenommen wird, so dass eine Freigabe für weitere Montageschritte gegeben wird.

5. Verfahren nach einem der vorhergehenden Ansprüche, **dadurch gekennzeichnet, dass** die Neigung aus einem vom Gegenausleger (26) und der Hubwinde erzeugten Moment und in Abhängigkeit von der Höhe des Turmes (18) des Turmdrehkranes (10) nach der Montage des Gegenauslegers (26) resultiert, wobei die daraus resultierende Neigung mit dem wenigstens einen Neigungssensor (28) ermittelt und mit in der Kransteuerung gespeicherten Daten verglichen wird.

6. Verfahren nach einem der vorhergehenden Ansprüche, **dadurch gekennzeichnet, dass** zusätzlich zu dem wenigstens einen Neigungssensor (28) ein Drehwinkelsensor vorgesehen ist, um die positionsabhängige Neigung des Turmes zu ermitteln, wobei daraufhin die Freigabe für das Auflegen eines Montagegegenballastes (30) erfolgt.

7. Verfahren nach einem der vorhergehenden Ansprüche, **dadurch gekennzeichnet, dass** die Neigung, insbesondere ein Neigungswinkel α(x), nach der Montage des Auslegers ermittelt und notiert wird, um einen Zwischenschritt zu protokollieren.

8. Verfahren nach einem der vorhergehenden Ansprüche, **dadurch gekennzeichnet, dass** in einem weiteren Verfahrensschritt der Gegenballast (30) vervollständigt wird, wobei die Richtigkeit von zulässigen Neigungen für eine festgelegte Konfiguration des Kranes (10) durch eine volle Drehung des derart aufgebauten Krans um 360° bestätigt wird und wobei die Drehung mit eingebauter Laufkatze (32) am Turm (18) und/oder mit Laufkatze (32) an der Auslegerspitze erfolgen kann.

9. Verfahren nach einem der vorhergehenden Ansprüche, **dadurch gekennzeichnet, dass** der Kran (10) nach Vervollständigung des Gegenballastes (30) um 360° gedreht wird, um die Richtigkeit von Neigungen für die festgelegte Konfiguration zu bestätigen.

10. Verfahren nach einem der vorhergehenden Ansprüche, **dadurch gekennzeichnet, dass** die Überwachung mit dem wenigstens einen Neigungssensor (28) nicht nur beim Aufbau sondern auch beim Abbau des Auslegers (20) und/oder Gegenauslegers (26) erfolgt, so dass bei einer Überschreitung von zulässigen Neigungswerten ein Warnsignal ausgegeben wird.

11. Verfahren nach einem der vorhergehenden Ansprüche, **dadurch gekennzeichnet, dass** die Neigungen, die in der Kransteuerung aufgezeichnet werden, in Form einer Lastkurve mit aktuellen Lastmomenten verglichen werden, wobei eventuelle Abweichungen protokolliert werden.

12. Verfahren nach einem der vorhergehenden Ansprüche, **dadurch gekennzeichnet, dass** der Neigungswinkel in Abhängigkeit von Lastmoment/Standmoment und Drehwinkel des Kranes (10) während des Betriebs ständig überwacht wird, wobei Abweichungen von zulässigen abgespeicherten Werten angezeigt werden.

13. Verfahren nach einem der vorhergehenden Ansprüche, **dadurch gekennzeichnet, dass** die Neigung während des Klettervorganges beim Auf- bzw. Abbau des Turmdrehkranes (10) überwacht wird.

14. System zur Überwachung der Kransicherheit eines Turmdrehkranes (10) mit einer Drehbühne (16), wobei das System eine Sensorik und eine Kransteuerung aufweist, und wobei wenigstens ein an der Drehbühne (16) angebrachter und eingebauter Neigungssensor zur Überwachung der Sicherheit während des Auf- bzw. Abbaus des Turmdrehkranes (10) und während des Betriebs des aufgebauten Krans vorgesehen ist.

## Claims

1. A method of monitoring the safety of a revolving tower crane (10) having a revolving deck (16), wherein the crane (10) has a sensor system and a crane control, and wherein furthermore at least one tilt sensor (28) is provided,
**characterized in that**
the at least one tilt sensor (28) is attached and installed at the revolving deck (16) of the revolving tower crane (10), and **in that** the monitoring of the crane safety takes place at least during the putting up and taking down of the revolving tower crane (10), and that the putting up of the crane (10) starts with the assembly of its substructure and of the tower (18) and the revolving deck (16) having the installed at least one tilt sensor (28) is thereupon placed on, with the monitoring starting after the placing on of the revolving deck (16).

2. A method in accordance with claim 1, **characterized in that** the position of the revolving deck (16) is determined via the at least one tilt sensor (28) and the received measured values are transmitted to the crane control for evaluation, with an action being triggered on an exceeding of a predefined limit value.

3. A method in accordance with one of the preceding claims, **characterized in that** the inclination of the revolving deck (16) determined using the values determined by means of the at least one tilt sensor (28) is compared with inclination values provided for the respective setup, with a warning signal being output on an exceeding of a permitted tilt, in particular of a permitted angle of inclination, with the determined data being logged.

4. A method in accordance with one of the preceding claims, **characterized in that** a correction of the data determined by the at least one tilt sensor (28) is carried out in conjunction with values determined via a provided wind gauge so that a release is given for further assembly steps.

5. A method in accordance with one of the preceding claims, **characterized in that** the inclination results from a torque generated by the counter-boom and the hoist winch and in dependence on the height of the tower (18) of the revolving tower crane (10) after the assembly of the counter-boom (26), with the inclination resulting therefrom being determined by the at least one tilt sensor (28) and being compared with data stored in the crane control.

6. A method in accordance with one of the preceding claims, **characterized in that** an angle of rotation sensor is provided in addition to the at least one tilt sensor (28), to determine the position-dependent inclination of the tower, with the release for the placing on of an assembly counter-ballast (30) thereupon taking place.

7. A method in accordance with one of the preceding claims, **characterized in that** the inclination, in particular an angle of inclination α(x), is determined after the assembly of the boom and is noted to log an intermediate step.

8. A method in accordance with one of the preceding claims, **characterized in that** the counter-ballast (30) is completed in a further method step, with the correctness of permitted inclinations for a fixed configuration of the crane (10) being confirmed by a full rotation of the crane thus set up by 360°, and with the rotation being able to take place with an installed trolley (32) at the tower (18) and/or with a trolley (32) at the boom tip.

9. A method in accordance with one of the preceding claims, **characterized in that** the crane (10) is rotated by 360° after completion of the counter-ballast to confirm the correctness of inclinations for the fixed configuration.

10. A method in accordance with one of the preceding claims, **characterized in that** the monitoring does not only take place by the at least one tilt sensor (28) during the putting up, but also during the taking down of the boom (20) and/or counter-boom (26) such that a warning signal is output on an exceeding of permitted inclination values.

11. A method in accordance with one of the preceding claims, **characterized in that** the inclinations that are recorded in the crane control are compared in the form of a load curve with current load torques, with any deviations being logged.

12. A method in accordance with one of the preceding claims, **characterized in that** the angle of inclination in dependence on the load torque/static torque and angle of rotation of the crane (10) is constantly monitored during operation, with deviations from permitted stored values being displayed.

13. A method in accordance with one of the preceding claims, **characterized in that** the inclination is monitored during the climbing procedure on the putting up and taking down of the revolving tower crane (10).

14. A system for monitoring crane safety, in particular of a revolving tower crane (10) having a revolving deck (16), wherein the system has a sensor system and a crane control, and wherein at least one tilt sensor attached and installed at the revolving deck (16) is provided for monitoring the safety during the putting up and taking down of the revolving tower crane (10) and/or during the operation of the erected crane.

## Revendications

1. Procédé servant à surveiller la sécurité d'une grue à tour pivotante (10) avec une plate-forme rotative (16), dans lequel la grue (10) présente un mécanisme de détection et une commande de grue et dans lequel au moins un capteur d'inclinaison (28) est prévu,
**caractérisé en ce**
**que** l'au moins un capteur d'inclinaison (28) est mis en place et installé au niveau de la plate-forme rotative (16) de la grue à tour pivotante (10), et que la surveillance de la sécurité de grue est effectuée au moins pendant l'assemblage ou le démantèlement de la grue à tour pivotante (10), et que l'assemblage de la grue (10) commence avec le montage de sa base et de la tour (18) et la plate-forme rotative (16) est placée dessus avec l'au moins un capteur d'inclinaison (28) installé, dans lequel la surveillance commence après le placement de la plate-forme rotative (16).

2. Procédé selon la revendication 1, **caractérisé en ce que** la position de la plate-forme rotative (16) est déterminée par l'intermédiaire de l'au moins un capteur d'inclinaison (28), et les valeurs de mesure reçues sont transmises à la commande de grue pour l'évaluation, dans lequel lors du dépassement d'une valeur limite prédéfinie, une mesure est déclenchée.

3. Procédé selon l'une quelconque des revendications précédentes, **caractérisé en ce que** l'inclinaison de la plate-forme rotative (16) est comparée à des valeurs d'inclinaison prévues pour l'assemblage respectif par l'intermédiaire des valeurs déterminées au moyen de l'au moins un capteur d'inclinaison (28), dans lequel lors d'un dépassement d'une inclinaison autorisée, en particulier d'un angle d'inclinaison autorisé, un signal d'avertissement est émis, dans lequel les données déterminées sont consignées.

4. Procédé selon l'une quelconque des revendications précédentes, **caractérisé en ce qu'**une correction des données déterminées par l'au moins un capteur d'inclinaison (28) est effectuée en lien avec des valeurs déterminées par l'intermédiaire d'un anémomètre prévu de sorte qu'une validation est donnée pour des étapes de montage ultérieures.

5. Procédé selon l'une quelconque des revendications précédentes, **caractérisé en ce que** l'inclinaison résulte d'un couple généré par la contre-flèche (26) et le treuil de levage et en fonction de la hauteur de la tour (18) de la grue à tour pivotante (10) après le montage de la contre-flèche (26), dans lequel l'inclinaison en résultant est déterminée avec l'au moins un capteur d'inclinaison (28) et est comparée à des données mémorisées dans la commande de grue.

6. Procédé selon l'une quelconque des revendications précédentes, **caractérisé en ce qu'**en supplément de l'au moins un capteur d'inclinaison (28), un capteur d'angle de rotation est prévu pour déterminer l'inclinaison, dépendant de la position, de la tour, dans lequel par la suite la validation a lieu pour la pose d'un contre-ballast de montage (30).

7. Procédé selon l'une quelconque des revendications précédentes, **caractérisé en ce que** l'inclinaison, en particulier un angle d'inclinaison α(x), est déterminée/déterminé et notée/noté après le montage de la flèche pour consigner une étape intermédiaire.

8. Procédé selon l'une quelconque des revendications précédentes, **caractérisé en ce que** lors d'une étape de procédé ultérieure, le contre-ballast (30) est achevé, dans lequel l'exactitude d'inclinaisons autorisées pour une configuration fixée de la grue (10) est confirmée par une rotation complète de la grue ainsi élaborée de 360° et dans lequel la rotation peut avoir lieu avec un chariot roulant (32) installé au niveau de la tour (18) et/ou avec un chariot roulant (32) au niveau de la pointe de flèche.

9. Procédé selon l'une quelconque des revendications précédentes, **caractérisé en ce que** la grue (10) est tournée de 360° après l'achèvement du contre-ballast (30) pour confirmer l'exactitude d'inclinaisons pour la configuration fixée.

10. Procédé selon l'une quelconque des revendications précédentes, **caractérisé en ce que** la surveillance avec l'au moins un capteur d'inclinaison (28) a lieu non seulement lors de l'assemblage mais également lors du démantèlement de la flèche (20) et/ou de la contre-flèche (26) de sorte que lors d'un dépassement de valeurs d'inclinaison autorisées, un signal d'avertissement est émis.

11. Procédé selon l'une quelconque des revendications précédentes, **caractérisé en ce que** les inclinaisons, qui sont enregistrées dans la commande de grue, sont comparées sous la forme d'une courbe de charge à des couples de charge instantanés, dans lequel des écarts éventuels sont consignés.

12. Procédé selon l'une quelconque des revendications précédentes, **caractérisé en ce que** l'angle d'inclinaison est surveillé en permanence en fonction d'un couple de charge/d'un couple de stabilité et d'un angle de rotation de la grue (10) pendant le fonctionnement, dans lequel des écarts de valeurs sauvegardées autorisées sont indiqués.

13. Procédé selon l'une quelconque des revendications précédentes, **caractérisé en ce que** l'inclinaison est surveillée pendant l'opération de montage lors de l'assemblage ou du démantèlement de la grue à tour pivotante (10).

14. Système servant à surveiller la sécurité de grue d'une grue à tour pivotante (10) avec une plate-forme rotative (16), dans lequel le système présente un mécanisme de détection et une commande de grue, et dans lequel au moins un capteur d'inclinaison mis en place ou installé au niveau de la plate-forme rotative (16) est prévu pour surveiller la sécurité pendant l'assemblage ou le démantèlement de la grue à tour pivotante (10) et pendant le fonctionnement de la grue assemblée.
